# FASCICULE DE BREVET EUROPEEN

(11) **EP 0 486 330 B1**
(45) Date de publication et mention de la délivrance du brevet: **14.06.1995**
(21) Numéro de dépôt: 91402468.2
(22) Date de dépôt: 17.09.1991
(51) Int. Cl.: H01R 39/40

(54) **Porte-balai perfectionné pour moteur électrique à collecteur**
Verbesserter Bürstenhalter für Kollektormotoren
Improved brush holder for electrical collector motors

(30) Priorité: 13.11.1990 FR 9014075
(43) Date de publication de la demande: 20.05.1992
(73) Titulaire: ECIA - EQUIPEMENTS ET COMPOSANTS POUR L'INDUSTRIE AUTOMOBILE, F-25400 Audincourt (FR)
(72) Inventeur: Tourret, Alain, F-25200 Montbéliard (FR)
(74) Mandataire: Moncheny, Michel

(56) Documents cités:
- FR-A- 2 582 872
- FR-A- 2 631 176

## Description

La présente invention concerne les moteurs électriques à courant continu dont la commutation est assurée par un collecteur et des balais sollicités élastiquement contre celui-ci, et a plus particulièrement pour objet un porte-balais destiné à être monté sur une platine associée au stator d'un tel moteur électrique.

Dans de nombreux secteurs industriels, on utilise des moteurs électriques à courant continu dont la commutation est assurée par un collecteur et des balais sollicités élastiquement contre ce dernier. C'est par exemple le cas de l'industrie automobile où de tels moteurs sont couramment en service pour entraîner des essuie-glaces, manoeuvrer des lève-vitres ou animer des moto-ventilateurs.

Ces moteurs dont le coût doit être le plus modique possible, doivent satisfaire à des desiderata qui sont très souvent contradictoires.

Pour que ces moteurs fonctionnent correctement, il faut que les balais ou charbons soient appliqués soigneusement et régulièrement contre le collecteur sur lequel ils frottent pour assurer la continuité électrique. Or ces balais sont soumis à la fois à une force radiale centripète qui tend à les appliquer contre le collecteur et à des forces tangentielles de frottement au niveau de leurs zones de contact avec le collecteur si bien que ces balais subissent une résultante dont le couple tend à les faire dévier de la position radiale théorique. Pour contrebalancer cette tendance au basculement, il faut assurer un guidage précis du balai et sur une distance relativement importante, et avec un jeu minimal. A mesure du fonctionnement d'un tel moteur, la longueur du balai va diminuant et il en est de même de la distance de son guidage d'où il résulte une tendance à l'augmentation des risques de coincement, risques qui vont s'agravant du fait de l'usure latérale du balai dans son porte-balais dûe aux vibrations et aux chocs qui se manifestent en particulier lors des démarrages et des arrêts.

Ces difficultés liées à des défauts de guidage du balai dans son porte-balai se traduisent notamment par des échauffements supplémentaires par effet Joule résultant des mauvais contacts électriques, échauffements qui s'ajoutent à ceux du fonctionnement normal du moteur et provenant par exemple de l'échauffement des bobinages et des paliers. Il est donc nécessaire d'évacuer les calories qui sont ainsi générées si l'on ne veut pas voir les pièces en matériaux isolants tout spécialement en résines synthétiques qui composent habituellement certains des constituants du moteur se déformer, fondre voire même s'enflammer. Il faut donc faire en sorte que les calories qui prennent naissance au voisinage des balais et des porte-balais puissent être dissipées par conduction et aussi par rayonnement. Si l'on garde présent à l'esprit que les moteurs sont habituellement faits d'un stator qui les enveloppe pratiquement totalement, on imagine aisément que la ventilation d'un porte-balai n'est pas chose aisée.

Il est aussi courant de faire en sorte que la puissance volumique de tels moteurs soit la plus grande possible, et ceci impose de leur donner une géométrie qui occupe le volume minimal. Or pour ce type de moteur, le collecteur est habituellement placé en bout d'arbre si bien que la platine à laquelle sont associés les porte-balais ne fait le plus souvent qu'augmenter la longueur hors tout du stator d'un tel moteur.

Un porte-balai est par exemple exposé dans le document FR 1 522 538. La solution proposée est loin d'être satisfaisante.

Un autre exemple de solution fait l'objet du document FR 2 631 176.

Le but de l'invention est de remédier à la plupart des inconvénients brièvement rappelés précédemment à l'aide d'un porte-balai pour platine de moteur électrique à courant continu dont la commutation est assurée par un collecteur et des balais sollicités élastiquement contre ce collecteur, qui est conçu de manière à être monté sur la platine et à recevoir un balai afin de minimiser les risques de coincement du balai dans le porte-balai au cours du fonctionnement du moteur, d'autoriser une bonne ventilation et aussi de réduire l'encombrement axial d'un moteur.

L'invention a pour objet un porte-balai pour platine de moteur électrique à courant continu dont la commutation est assurée par un collecteur et des balais sollicités élastiquement contre ce collecteur et d'un type exposé dans le documemt cité en dernier lieu dont tous les eléments nécessaires à la définition de l'invention sont indiqués dans le préambule de la revendication principale et dont les particularités distinctives sont énoncées notamment dans la partie caractérisante de celle-ci.

D'autres caractéristiques de l'invention apparaîtront à la lecture de la description et des revendications qui suivent ainsi qu'à l'examen du dessin annexé, donné seulement à titre d'exemple, où :
- les Figures 1A et 1B sont des vues en élévation partielle de deux modes de réalisation d'un porte-balai pour platine de moteur électrique à courant continu selon l'invention;
- la Figure 2 est une coupe selon la ligne 2-2 de la Figure 1A;
- les Figures 3A et 3B sont des coupes selon la ligne 3-3 de la Figure 1B de deux variantes d'un autre mode de réalisation de l'invention.

Les moteurs électriques à courant continu dont la commutation est assurée par un collecteur et des balais sollicités élastiquement contre lui sont bien connus dans la technique. C'est pourquoi, on ne décrira dans ce qui suit, que ce qui concerne directement ou indirectement l'invention. Pour le surplus, le spécialiste de la technique considérée puisera dans les solutions courantes classiques à sa disposition pour faire face aux problèmes particuliers auxquels il est confronté.

Dans ce qui suit, un même numéro de référence identifie toujours un élément homologue quel que soit le mode réalisation et sa variante.

Pour la commodité de l'exposé, on décrira successivement chacun des constituants d'un porte-balai perfectionné selon l'invention avant d'en exposer le montage et le fonctionnement.

Comme il est classique, un moteur électrique à courant continu comprend, habituellement, un stator constitué d'une carcasse médiane et de flasques d'extrémité avec des paliers. Il comprend aussi un rotor avec un arbre porté par ces paliers et sur lequel est monté un collecteur. Tout ceci est classique et pour cela non représenté, ni décrit plus amplement.

Un tel moteur comprend, habituellement, une platine 10 porte-balais reliée au stator par des moyens de fixation appropriés et souvent proche d'un des flasques d'extrémité. Une telle platine est pratiquement à l'aplomb ou au voisinage immédiat du collecteur.

La platine 10 se présente classiquement sous la forme d'une plaque 100 transpercée d'un ajour 101 pour le passage de l'arbre et/ou du collecteur, ainsi que d'au moins un évidement 102 destiné à recevoir un porte-balai 11 qui y est monté à l'aide d'un dispositif de montage 103.

La platine 10 est aussi destiné à recevoir en outre des balais 12, ou charbons, qui se présentent habituellement sous forme de batonnets 120 à section droite circulaire ou polygonale qui sont aptes à se déplacer librement dans les porte-balais 11 qui les reçoivent. Un organe de sollicitation élastique 13 agit sur chaque balai 12 afin de le faire coulisser dans le porte-balai en direction radiale et dans le sens centripète de manière à l'appliquer étroitement contre le collecteur. Une liaison électrique appropriée relie ce balai ou charbon au reste du circuit électrique du moteur, comme il est bien connu.

Un porte-balai 11 selon l'invention se présente à la manière d'une cheminée 110 creuse avec deux ailes 1100 latérales saillantes, comme illustré. Cette cheminée comme cela apparaît sur les Figures 2, 3A et 3B, a une section droite polygonale et de préférence quadrangulaire ou hexagonale.

La cheminée 110 est constituée de deux demi-coquilles 111 et 112 en U. Comme on peut l'observer, chacune des deux demi-coquilles 111 et 112 est composée de deux branches opposées 1111 et 1121, respectivement, qui sont reliées par un pont 1112 et 1122 respectivement. Chacune des branches est aussi pourvue d'un rebord 1113 et 1123, respectivement, qui est pratiquement parallèle au pont correspondant et dirigé dans le sens opposé.

Comme on peut l'observer sur le dessin, de préférence la distance entre deux branches opposées d'une des demi-coquilles, mesurée à proximité du pont correspondant, est plus grande que cette même distance de l'autre des demi-coquilles.

Comme cela ressort aussi de l'observation du dessin, ces demi-coquilles sont réunies par leurs rebords de manière à constituer cette cheminée et de manière que deux au moins de ces rebords constituent les ailes et forment pour partie le dispositif de montage 103 du porte-balai sur la platine, comme on le comprendra par la suite.

La technique utilisée pour réunir les deux demi-coquilles par leurs rebords est courante. On peut utiliser par exemple un vissage, un rivetage, un agrafage, un soudage, un collage, etc selon la nature des matériaux utilisés.

Comme on peut l'observer, lorsque les branches opposées d'au moins une des demi-coquilles sont pratiquement parallèles, la section droite de la cheminée est alors quadrangulaire. Selon une autre variante d'exécution, lorsque les branches opposées d'au moins une des demi-coquilles sont inclinées relativement l'une à l'autre et convergentes vers le pont, la section droite de la cheminée est alors par exemple hexagonale.

L'évidement 102 est délimitée par deux tranches 1020 opposées dans chacune desquelles est creusée une rainure 1030. Cette rainure constitue une partie du dispositif de montage 103. L'autre partie de ce dispositif de montage 103 est constituée par la marge 1114, 1124 d'un rebord 1113, 1123 qui sert de languette et qui est destiné à être engagée dans la rainure 1030.

Il est clair qu'au lieu d'utiliser un dispositif de montage 103 qui est situé dans l'épaisseur de la platine comme indiqué précédemment, on peut utiliser une technique grâce à laquelle le porte-balai selon l'invention est appliqué et maintenu contre l'une des faces 1000 de la platine; on peut opérer par vissage, rivetage, agrafage, soudage, collage,...

Comme on peut l'observer pour l'un des modes de réalisation, l'une des branches 1111 présente une fente 113 orientée pratiquement parallèle au pont 1112, et destinée au passage d'un organe pour la sollicitation élastique d'un balai, organe qui se présente, par exemple, sous la forme d'un ressort en épingle à cheveux.

Pour un autre mode de réalisation, l'organe de sollicitation élastique se présente à la manière d'un ressort à boudin qui est inséré dans la cheminée 110 de manière que l'une de ses extrémités prennent appui sur la cheminée à l'opposé du collecteur et que l'autre de ses extrémités repose sur le balai.

Dans une des variantes de réalisation, on utilise un balai en forme de batonnet 120, par exemple à section droite approximativement carrée qui est muni d'au moins un promontoire 1201 périphérique axial avec des bords 1202. Dans un tel cas, l'un au moins des ponts 1112 est aménagé de manière à présenter un dégagement 114 avec des flancs 1141 pratiquement parallèle à une branche 1141 correspondante et destiné au passage de ce promontoire. De la sorte, les flancs 1141 du dégagement coopèrent avec les bords 1202 du promontoire du balai pour le guider. De préférence, la largeur des dégagements est différente de manière que seuls les flancs de l'un d'eux guident et dirigent effectivement les bords 1202 correspondants d'un promotoire.

En utilisant des demi-coquilles avec des distances entre branches dissemblables et/ou des largeurs de dégagements inégales, on s'affranchit des contraintes liées à une mise en repérage précise de ces demi-coquilles lors de leur assemblage et de leur fixation.

La taille des évidements et leur disposition judicieuse permettent de laisser libre, pratiquement de toutes parts, les porte-balais et de leur conférer une grande surface accessible. De la sorte, les porte-balais peuvent être facilement ventilés et dissiper des calories par rayonnement notamment.

L'adoption d'un dispositif de montage qui ne met à contribution que le bout, la marge des ailes de la cheminée des porte-balais réduit au minimum minimorum les transferts de calories par conduction entre porte-balais et platine.

Pour les modes de réalisation illustrés, on utilise un porte-balai dont l'une au moins des deux coquilles est métallique, par exemple faite en planche de laiton ou analogue qui est confectionnée par des opérations classiques de découpage, emboutissage et cintrage, pliage. De préférence, la platine est, elle, faite en une résine synthétique obtenue par exemple par moulage.

Avec la solution de l'invention, il est possible de faire des porte-balais dont l'encombrement, hors tout, dans la direction axiale, est réduit à l'épaisseur du balai lui-même ou bien est seulement égal à cette épaisseur augmentée de celles des demi-coquilles ainsi que du jeu de fonctionnement entre balai et porte-balai. Comme on le sait, la section d'un balai proprement dit est essentiellement fonction du courant à véhiculer et peut varier notablement avec la puissance du moteur et le matériau dont est fait le balai.

De ce qui précède, on comprend tout l'intérêt d'un porte-balai selon l'invention.

## Revendications

1. Porte-balai pour platine de moteur électrique à courant continu dont la commutation est assurée par un collecteur et des balais sollicités élastiquement contre ce collecteur, porte-balai destiné à être monté sur la platine et à recevoir un balai logé dans une cheminée creuse à section droite polygonale, caractérisé en ce qu'il comprend une cheminée (110) avec deux ailes (1100) latérales saillantes qui est constituée de deux demi-coquilles (111, 112) en U composées, chacune, de deux branches (1111) opposées qui sont reliées par un pont (1112) et qui présentent, chacune, un rebord (1123) pratiquement parallèle à ce pont (1112) et dirigé dans le sens opposé, ces demi-coquilles (111, 112)) étant réunies par leurs rebords (1113) de manière à constituer cette cheminée (110) et de manière que deux au moins de ces rebords (1113) constituent les ailes (1100) et en ce que les ailes (1100) forment pour partie un dispositif de montage (103) du porte-balai sur la platine.

2. Porte-balai selon la revendication 1, caractérisé en ce que les branches (1111) opposées d'au moins une des demi-coquilles (111, 112) sont pratiquement parallèles.

3. Porte-balai selon la revendication 2, caractérisé en ce que la section droite de la cheminée (110) est quadrangulaire.

4. Porte-balai selon la revendication 1, caractérisé en ce que les branches (1111) opposées d'au moins une des demi-coquilles (111, 112) sont inclinées et convergentes vers le pont (112).

5. Porte-balai selon la revendication 4, caractérisé en ce que la section droite de la cheminée (110) est hexagonale.

6. Porte-balai selon l'une quelconque des revendications 1 à 5, caractérisé en ce que l'une des branches (1111) présente une fente (113) pratiquement parallèle au pont (112) et destinée au passage d'un organe (13) pour la sollicitation élastique d'un balai (12).

7. Porte-balai selon l'une quelconque des revendications 1 à 6 destiné à recevoir un balai (12) en forme de batonnet (120) avec au moins un promontoire (1201) périphérique axial, caractérisé en ce que l'un au moins des ponts (1112, 1122) présente un dégagement (114) pratiquement parallèle à une branche (1111, 1121) correspondante et destiné au passage de ce promontoire (1201).

8. Porte-balai selon l'une quelconque des revendications 1 à 7 destiné à être monté sur une platine (10) faite d'une plaque (100) transpercé d'au moins un évidement (102) délimité par deux tranches (1020) opposées, caractérisé en ce que le dispositif de montage (103) est fait pour partie par une marge (1114, 1124) d'un rebord (1113, 1123) qui sert de languette et pour partie par une rainure (1030) ménagée dans chacune de ces tranches (1020) et destinée à recevoir cette languette.

9. Porte-balai selon la revendication 8 où la platine (10) est faite en résine synthétique, caractérisé en ce que l'une au moins des deux demi-coquilles (111, 112) est métallique.

10. Porte-balai selon l'une quelconque des revendications précédentes, caractérisé en ce que la distance entre deux branches (111) opposées d'une des demi-coquilles (111, 112) mesurée à proximité du pont (112) correspondant est plus grande que cette même distance de l'autre des demi-coquilles (111, 112).

## Patentansprüche

1. Bürstenträger für die Platine eines Gleichstromelektromotors, dessen Kommutation durch einen Kollektor und elastisch gegen den Kollektor gedrückte Bürsten gewährleistet ist, wobei der Bürstenträger zur Montage auf der Platine und zur Aufnahme einer Bürste vorgesehen ist, die in einem Hohlschacht mit polygonalem Querschnitt angeordnet ist, dadurch gekennzeichnet, daß der Bürstenträger einen Schacht (110) mit zwei vorstehenden Seitenflügeln (1100) aufweist, der aus zwei U-förmigen Halbschalen (111, 112) besteht, von denen jede aus zwei einander gegenüberliegenden Schenkeln (1111) besteht, die durch einen Brückenteil (1112) miteinander verbunden sind und von denen jeder einen im wesentlichen parallel zu dem Brückenteil (1112) verlaufenden und zueinander entgegengesetzt gerichteten Flansch (1123) aufweist, wobei die Halbschalen (111, 112) an ihren Flanschen (1113) derart miteinander verbunden sind, daß sie den Schacht (110) bilden und wenigstens zwei der Flansche (1113) die Flügel (1100) bilden, und daß die Flansche (1100) zum Teil einer Montageeinrichtung (103) des Bürstenträgers auf der Platine bilden.

2. Bürstenträger nach Anspruch 1, dadurch gekennzeichnet, daß die einander gegenüberliegenden Schenkel (1111) wenigstens einer der Halbschalen (111, 112) im wesentlichen parallel zueinander sind.

3. Bürstenträger nach Anspruch 2, dadurch gekennzeichnet, daß der Querschnitt des Schachts (110) viereckig ist.

4. Bürstenträger nach Anspruch 1, dadurch gekennzeichnet, daß die einander gegenüberliegenden Schenkel (1111) wenigstens einer der Halbschalen (111, 112) geneigt und zum Brückenteil (1112) hin aufeinanderzulaufen.

5. Bürstenträger nach Anspruch 4, dadurch gekennzeichnet, daß der Querschnitt der Ausnehmung (110) sechseckig ist.

6. Bürstenträger nach einem der Ansprüche 1 bis 5, dadurch gekennzeichnet, daß einer der Schenkel (1111) eine Öffnung (113) aufweist, die im wesentlichen parallel zum Brückenteil (1112) verläuft und für den Durchtritt eines Teils (13) zum elastischen Vorspannen einer Bürste (12) bestimmt ist.

7. Bürstenträger nach einem der Ansprüche 1 bis 6 zur Aufnahme einer Bürste (12) in Form eines Stabes (120) mit wenigstens einem axialen Umfangsvorsprung (1201), dadurch gekennzeichnet, daß wenigstens einer der Brückenteile (1112, 1122) eine Aussparung (114) aufweist, die im wesentlichen parallel zu einem entsprechenden Schenkel (1111, 1121) verläuft und dem Durchtritt des Vorsprungs (1201) dient.

8. Bürstenträger nach einem der Ansprüche 1 bis 7 zur Montage auf einer Platine (10), die aus einer Platte (100) besteht, welche von mindestens einer durch zwei einander gegenüberliegende Kanten (1020) begrenzten Öffnung (102) durchsetzt ist, dadurch gekennzeichnet, daß die Montageeinrichtung (103) zum Teil aus einem Randbereich (1114, 1124) eines Flansches (1113, 1123), der als Lasche dient, und zum Teil aus einer in jeder der Kanten (1020) ausgebildeten und zur Aufnahme der Lasche bestimmten Nut (1030) besteht.

9. Bürstenträger nach Anspruch 8, bei dem die Platine (10) aus Kunstharz besteht, dadurch gekennzeichnet, daß wenigstens eine der beiden Halbschalen (111, 112) aus Metall besteht.

10. Bürstenträger nach einem der vorhergehenden Ansprüche, dadurch gekennzeichnet, daß der Abstand zwischen zwei einander gegenüberliegenden Schenkeln (1111) einer der beiden Halbschalen (111, 112) gemessen in der Nähe des jeweiligen Brückenteils (1112) größer ist als derselbe Abstand bei der anderen Halbschale (111, 112).

## Claims

1. Brush holder for a plate of a direct current electric motor, the commutation of which is provided by a collector and brushes pressed resiliently against this collector, the brush holder being intended to be mounted on the plate and to accommodate a brush lodged in a hollow shaft with a polygonal cross-section, characterised in that it comprises a shaft (110) with two lateral projecting wings (1100) which is constituted by two half-shells (111, 112) of a U-shape, each made up of two opposite branches (1111) which are connected by a bridge (1112) and each of which have an edge (1123) which is practically parallel to this bridge (1112) and is directed in the opposite direction, these half-shells (111, 112) being connected by their edges (1113) in such a manner as to constitute this shaft (110) and in such a manner that two or more of these edges (1113) constitute the wings (1100); and in that the wings (1100) form, in part, a device (103) for mounting the brush holder on the plate.

2. Brush holder according to Claim 1, characterised in that the opposite branches (1111) of at least one of the half-shells (111, 112) are practically parallel.

3. Brush holder according to Claim 2, characterised in that the cross-section of the shaft (110) is quadrangular.

4. Brush holder according to Claim 1, characterised in that the opposite branches (1111) of at least one of the half-shells (111, 112) are slanted and convergent towards the bridge (1112).

5. Brush holder according to Claim 4, characterised in that the cross-section of the shaft (110) is hexagonal.

6. Brush holder according to any one of Claims 1 to 5, characterised in that one of the branches (1111) has a slit (113) which is almost parallel to the bridge (112) and is intended for the passage of a member (13) for the resilient pressing of the brush (12).

7. Brush holder according to any one of Claims 1 to 6, intended to accommodate a brush (12) in the form of a small stick (120) with at least one axial projection (1201), characterised in that at least one of the bridges (1112, 1122), has a passage (114) which is almost parallel to a corresponding branch (1111, 1121), and intended for the passage of this projection (1201).

8. Brush holder according to any one of Claims 1 to 7, intended to be mounted on a plate (10) formed of a sheet (100) penetrated by at least one recess (102) delimited by two opposite edges (1020), characterised in that the device for mounting (103) is formed in part by a margin (1114, 1124) of an edge (1113, 1123), which acts as a tongue, and in part by a groove (1030), provided in each of these edges (1020) and intended to receive this tongue.

9. Brush holder according to Claim 8, in which the plate (10) is formed of synthetic resin, characterised in that at least one of the two half-shells (111, 112) is metallic.

10. Brush holder according to any one of the preceding claims, characterised in that the distance between two opposite branches (111) of one of the half-shells (111, 112) measured in the proximity of the corresponding bridge (112) is larger than this same distance of the other of the half-shells (111, 112).
